# EUROPÄISCHE PATENTANMELDUNG

(11) **EP 4 621 132 A1**
(43) Veröffentlichungstag der Anmeldung: **24.09.2025**
(21) Anmeldenummer: 24164785.8
(22) Anmeldetag: 20.03.2024
(51) Int. Cl.: E02B 17/02, E02B 17/00

(54) **EINE AUF MEHREREN MITEINANDER VERBUNDENEN EINZEL-GRUNDPFÄHLEN GEGRÜNDETE PLATTFORM**

(71) Anmelder: TenneT TSO GmbH, 95448 Bayreuth (DE)
(72) Erfinder: WISOTZKI, Elmar, 17213 Göhren-Lebbin (DE); DÖRFELDT, Stefan, 26789 Leer (DE)
(74) Vertreter: Eisenführ Speiser

(57) **Zusammenfassung**

Die Erfindung betrifft eine auf mehreren miteinander verbundenen Einzel-Grundpfählen (2) gegründete Plattform, mit einer Verbindungshülse (4) zur Verbindung mit einem jeweiligen Einzel-Grundpfahl (2) und mit einer Betriebsstruktur, das an seiner Unterseite mehrere Vorsprünge zur Fixierung in einer Ausnehmung an einem Tragelement (3) aufweist. Das Tragelement (3) hat mehrere hohlkörperförmige Grundelemente, die eine ringförmig geschlossene, polygonale Struktur mit einer zentralen Aussparung bilden. Dadurch entsteht infolge der Gewichtskraft der Betriebsstruktur (5) und äußerer Lasteinwirkungen ein Kraftfluss von dem Betriebsstruktur (5) in das Tragelement (3) und von diesem in die Einzel-Grundpfähle (2), was sich je nach Verbindungsart verstärkend auf die Verbindung zwischen dem Tragelement (3) und den damit verbundenen Einzel-Grundpfählen (2) auswirken kann.

## Beschreibung

Die Erfindung betrifft eine auf mehreren miteinander verbundenen, auch als Monopiles bezeichneten Einzel-Grundpfählen gegründete, insbesondere als eine Offshore Umspann- oder Konverterplattform ausgeführte Plattform, bei der die Einzel-Grundpfähle in den Meeresboden gerammt sind und mittels eines Verbindungshülsensystems, zumindest aufweisend eine Verbindungshülseund ein Tragelement, verbunden sind zur Aufnahme der, auch als Topside bezeichneten, funktionalen Betriebsstruktur.

Die auf einem einzigen Einzel-Grundpfahl gegründeten Betriebsstrukturaufnahmen bestehen aus dem zentralen Einzel-Grundpfahl, der in den Meeresboden gerammt wird und einer oben aufgesetzten Verbindungshülse. Die Verbindungshülse dient auch zum Ausgleich von Fehlstellungen, die beim Rammen des Einzel-Grundpfahls entstehen können, indem der Zwischenraum von etwa 50 mm bis 150 mm zwischen der Verbindungshülse und dem Einzel-Grundpfahl mit einem hochfesten Beton ausgegossen und dadurch eine Rohr-in-Rohr-Steckverbindung erzeugt wird, die auch als Grout-Verbindung bezeichnet wird. Solche Fundamente bieten den Vorteil, dass sie relativ schnell zu installieren sind und am Meeresboden nur geringe Vorarbeiten notwendig werden. Alternativ kann die Verbindung auch über eine Ringflanschverbindung oder eine stahlbauliche Steckverbindung "slip joint" hergestellt werden. Ein weiterer Vorteil ist der geringe Wartungsaufwand nach der Installation.

Durch den Ausbau der Windenergie im Offshore-Bereich werden Umspannplattformen oder Konverterplattformen erforderlich. Auf den Umspannplattformen wird der von den einzelnen Windenergieanlagen erzeugte Strom transformiert und durch ein Seekabel an Land weitergeleitet.

Die meisten Offshore-Plattformen bestehen derzeit aus einer Betriebsstruktur, einer Tragstruktur, umfassend ein Fachwerk (Jacket), und einer Grundpfahlgründung. Allerdings ist das Eigengewicht des Jackets inzwischen derart erhöht, dass diese beim Transport und bei der Installation sehr schwierig zu handhaben sind. Zudem weisen solche Gründungsstrukturen große Angriffsflächen für Wellensysteme auf und erzeugen daher konstruktionsbedingt hohe Lasten.

Bei der Montage werden zunächst die Grundpfähle der Offshore-Plattform im Meeresboden gegründet und danach das Plattformoberteil auf die Grundpfähle aufgesetzt, die im Querschnitt kreisförmig ausgeführt sind und einen oberen Rand aufweisen. Es ist auch bereits bekannt, an dem oberen Rand eine Dämpfungseinrichtung mit einer sogenannten Leg Mating Unit (LMU) vorzusehen.

Bei einer Umspannplattform gemäß der EP 3 530 814 B1 wird ein Rammgerät verwendet, das mittels ausfahrbarer Stützbeine auf dem Meeresboden abgestützt wird. Die Grundpfähle werden jeweils durch eine ihnen zugeordnete Rammschablone der Umspannplattform geführt, sodass die Auflagen an der Unterseite des Plattformoberteils exakt auf den Grundpfahlenden aufliegen und das Plattformoberteil die einzige konstruktive Verbindung zwischen den Grundpfählen bildet.

Die EP 3 670 752 A1 betrifft eine Offshore-Plattform mit wenigstens einem Grundpfahl mit einer innenwandig angeordneten Abstützung, die als umlaufender, kreisringförmiger Flansch so ausgeformt ist, dass sich eine Dämpfungseinrichtung mit der Auflage auf dem Flansch abstützt. Das Plattformoberteil weist für jeden Grundpfahl und jede Dämpfungseinrichtung einen Stützbeinstumpf auf, der in der Aufnahme aufliegt, sodass diese sich über die Stützbeinstümpfe direkt mit ihrem gesamten Gewicht auf dem Grundpfahl abstützt. Zunächst werden mehrere Grundpfähle gerammt und die horizontalen Positionen, insbesondere ihre relative Lage zueinander, bestimmt. Dann wird die jeweilige Dämpfungseinrichtung mit ihrem Rohrabschnitt auf dem Flansch aufgesetzt und die Rohrabschnitte in Längsrichtung so gekürzt, dass die meeresbodenabseitigen Aufnahmen der Dämpfungseinrichtungen der verschiedenen Stützbeine einen gleichen Abstand oberhalb der Meeresoberfläche aufweisen.

Ferner beschreibt die DE 10 2018 104 328 A1 die Gründung einer Übertragungsplattform, bei der mehrere Grundpfähle in den Meeresboden gerammt werden und jeweils eine Hülse über die Grundpfähle gestülpt wird, wobei benachbarte Hülsen durch ein Gestänge miteinander positionsfest verbunden sind. Ein Plattformoberteil wird über die oberen meeresabseitigen Enden der Grundpfähle oberhalb der Auflagestücke der zugeordneten Hülsen verfahren und liegt danach auf den Grundpfählen auf.

Der Erfindung liegt die Aufgabe zugrunde, eine einfache Möglichkeit zur Verbesserung der Belastbarkeit, insbesondere der Steifigkeit der Plattform, zu schaffen. Zugleich soll die Montage der Plattform verbessert werden.

Diese Aufgabe wird erfindungsgemäß mit einer Plattform gemäß den Merkmalen des Anspruchs 1 gelöst. Die weitere Ausgestaltung der Erfindung ist den Unteransprüchen zu entnehmen.

Erfindungsgemäß ist also eine Plattform mit einem in seiner Grundform insbesondere polygonalen Tragelement vorgesehen, welches in mehreren Eckbereichen mit zumindest einer Verbindungshülse für einen jeweiligen Einzel-Grundpfahl ausgestattet ist und mit mehreren, zumindest eine Ausnehmung aufweisenden Aufnahmen für jeweils einen Vorsprung der Auflagen der Betriebsstruktur, wobei die Aufnahmen an dem Tragelement derart angeordnet sind, dass der Kraftfluss infolge einer Lasteinwirkung, insbesondere der Gewichtskraft der Betriebsstruktur und dynamischer Umgebungseinflüsse, auf das Tragelement wirkt und mittels des Tragelements auf die Verbindungshülse übertragen und in die Einzel-Grundpfähle verteilt eingeleitet wird. Indem erfindungsgemäß einerseits das Tragelement von der Gewichtskraft der Betriebsstruktur belastet und andererseits die wirkende Kraft durch dieBetriebsstruktur mittels der jeweiligen Verbindungshülse auf die verschiedenen Einzel-Grundpfähle übertragen wird, ist eine bisher unerreichbare Steifigkeit und somit Belastbarkeit der Plattform realisierbar, indem durch das Tragelement infolge der wirkenden Kraft die Einzel-Grundpfähle gegeneinander verspannt und in ihrer jeweiligen Position und Orientierung fixiert werden. Zugleich erfolgt ein Lastausgleich mit einer gleichmäßigen Krafteinleitung in die verschiedenen Einzel-Grundpfähle. Indem die Verbindungshülsen der Einzel-Grundpfähle quer zur Haupterstreckungsebene des Tragelements orientiert sind, führt die Gewichtskraft zu einer Verbesserung der Aussteifung gegenüber einwirkenden Querkräften, die somit von der Struktur zuverlässig aufgenommen werden können. Dabei hat es sich gezeigt, dass durch die in der Praxis unvermeidliche, nicht exakt parallele Orientierung der Einzel-Grundpfähle eine Verbesserung der gegenseitigen Abstützung erreicht wird. Die Flexibilität der Einzel-Grundpfähle erlaubt einen einfachen Ausgleich der unvermeidlichen, nicht exakt parallelen Orientierung, im Vergleich zu deutlich in sich steiferen Fachwerkstrukturen (Jackets). Indem das Tragelement als Teil eines Verbindungshülsensystems optimiert ist, können die Einbautoleranzen der Einzel-Grundpfähle innerhalb eines bestimmten Bereichs problemlos ausgeglichen werden.

Eine besonders vorteilhafte Ausführungsform der Erfindung wird auch dadurch erreicht, dass das Tragelement eine zumindest im Wesentlichen ebene obere Traggurtfläche und eine hierzu im Wesentlichen parallele untere Traggurtfläche aufweist, sodass durch die so geschaffene mehrfache Einspannung der Verbindungshülsen in der hierbei beispielsweise quaderförmigen Grundstruktur des Tragelements eine wesentliche Verbesserung der Steifigkeit der Plattform erreicht wird, die in einfacher Weise durch eine geeignete Bemessung des Abstands der horizontalen oberen Traggurtfläche von der unteren Traggurtfläche an unterschiedliche Bedingungen, insbesondere Belastungen angepasst werden kann. Dadurch lässt sich zugleich auch ein modulares Konzept realisieren, bei dem beispielsweise drei oder mehr parallele Traggurtflächen miteinander verbunden werden können, um so die Festigkeit noch weiter zu erhöhen. Weiterhin können die Traggurtflächen zumindest in ihrer Grundform kongruent oder auch baugleich ausgeführt werden, um so den Herstellungsprozess zu vereinfachen.

Dabei ist es besonders zweckmäßig, wenn die Verbindungshülsen zumindest mit der oberen Traggurtfläche und der unteren Traggurtfläche verbunden sind, wobei die Verbindungshülsen vorzugsweise zumindest die untere Traggurtfläche durchdringen. Selbstverständlich können die Verbindungshülsen zusätzlich auch mit gegebenenfalls vorhandenen weiteren Traggurtflächen verbunden sein. Hierdurch ergeben sich zusätzliche, die Festigkeit der Struktur erhöhende Verbindungsstellen.

Eine weitere, ebenfalls besonders praxisgerechte Ausgestaltungsform der Erfindung wird auch dadurch erreicht, dass das Tragelement zumindest abschnittsweise als ein Hohlkörper ausgeführt ist, um so bereits konstruktiv eine hohe Biegesteifigkeit und Torsionsfestigkeit zu erreichen. Zudem lässt sich dadurch bei dem Tragelement in einem nicht vollständig gefluteten Zustand eine ausreichende Auftriebskraft und somit Schwimmfähigkeit erreichen, welche einen einfachen Transport durch Schleppen ermöglicht. Selbstverständlich kann das Tragelement in seinem Inneren auch Funktionselemente, wie beispielsweise zur Verkabelung, Verrohrungen und Klimatisierung oder sonstige Anschlüsse, aufnehmen.

Gemäß einer anderen besonders vorteilhaften Ausgestaltungsform der Erfindung ist das Tragelement aus mehreren in einer gemeinsamen Ebene angeordneten hohlkörperförmigen Grundelementen mit polygonaler Querschnittsform aufgebaut, wobei benachbarte Grundelemente einen Winkel zwischen 60° und 120° einschließen. Die Grundelemente bilden beispielsweise Rechteckquerschnitte, die an unterschiedliche Anforderungen, insbesondere durch Änderung der Querschnittsabmessungen sowie auch der Längen, problemlos angepasst werden können. Zudem können die Grundelemente universell vorgefertigt und bereits mit den üblichen Anschlusselementen, insbesondere Verkabelungen und Fixierelementen, ausgestattet sein.

Dabei hat sich bereits gezeigt, dass eine vorteilhafte Variante, bei der das Tragelement mehrere in einer ringförmig geschlossenen Anordnung verbundene Grundelemente aufweist, zu optimalen Ergebnissen führt, wobei zusätzliche, beispielsweise diagonal verlaufende Verstrebungen selbstverständlich nicht ausgeschlossen sind. Durch die Ringform des Tragelements ergeben sich gute Ergebnisse auch für solche Bodenverhältnisse, bei denen es in den seebodennahen Bodenschichten keine seitliche Bodenabstützung gibt.

Eine andere, ebenfalls besonders Erfolg versprechende Ausgestaltungsform der Erfindung wird auch dadurch erreicht, dass zumindest einzelne der Aufnahmen mit einer vorinstallierten Dämpfungseinrichtung ausgestattet sind, die beispielsweise als Bestandteil einer Leg Mating Unit (LMU) ausgeführt sein können, wobei die Dämpfungseinrichtung dazu bestimmt ist, die Betriebsstruktur auf das Tragelement abzusenken, indem bei der Positionierung auftretende Lasten durch die Dämpfungseinrichtung gedämpft und mögliche Beschädigungen vermieden werden. Nach dem Absenken des Vorsprungs in die mit der Dämpfungseinrichtung ausgestattete Aufnahme wird ein vorzugsweise rieselfähiges oder fließfähiges Druckübertragungsmedium abgeführt, bis ein direkter Kontakt zwischen dem Vorsprung und der zylindrischen Wandung der Ausnehmung entstanden ist.

Es sind vorteilhafte Varianten der Erfindung realisierbar, bei welcher die Anzahl der Aufnahmen für die Vorsprünge der Betriebsstruktur und die Anzahl der Einzel-Grundpfähle voneinander abweichen oder quer zu ihrer jeweiligen Hauptachse beabstandet an dem Tragelement angeordnet sind. Dabei können auch mehrere Ausnehmungen zur alternativen Verwendung vorgesehen sein. Besonders vorteilhaft ist hingegen auch eine Variante der Erfindung, bei welcher die Ausnehmung jeder Aufnahme zumindest im Wesentlichen koaxial zu einer der Verbindungshülsen angeordnet ist, sodass unerwünschte Kipp- oder Biegemomente, insbesondere bei einer während der Montage auftretenden einseitigen Lasteinwirkung, vermieden werden.

Eine weitere besonders praxisnahe Weiterbildung der Erfindung wird auch dann erreicht, wenn das Tragelement insbesondere innerhalb eines in dem Tragelement begrenzten Innenraums vorinstallierte Anschlusselemente, insbesondere Anschlussleitungen, aufweist, um so insbesondere eine problemlose elektrische Installation der bevorzugten Umspann- oder Konverterplattform durch das Tragelement zu ermöglichen.

Eine weitere, ebenfalls besonders praxisgerechte Abwandlung der vorliegenden Erfindung wird auch dadurch realisiert, dass die Verbindungshülse mit einer insbesondere entlang einer Führung in unterschiedlichen Positionen an einer Kabelplattform nutzbaren Kabeleinzugshilfe ausgestattet ist. Hierzu ist in der Verbindungshülse eine als Kabel-Hang-Off-Plattform bezeichnete Kabelplattform konzentrisch zu der Verbindungshülse angeordnet, wobei mehrere Seekabel in einer Kreisanordnung fixiert werden können. Die beispielsweise als Seilwinde ausgeführte Kabeleinzugshilfe ermöglicht eine umlaufende Nutzung durch eine kreisförmige Führung, beispielsweise eine Schienenführung oder eine Aufhängung.

Die Seekabel treten im unteren Bereich durch eine jeweilige Öffnung in der Umfangsfläche des Einzel-Grundpfahls aus, wobei die Öffnungen insbesondere am Umfang gleichverteilt und in unterschiedlichen Höhen in Bezug auf den Grund angeordnet sind, um so einen ausreichenden Abstand zwischen den Seekabeln zu gewährleisten. Dadurch wird eine helixförmige Führung der Seekabel zwischen der Öffnung und der Kabelplattform insbesondere auch mittels zusätzlicher Haltemittel sichergestellt.

Vorzugsweise lassen sich mehrere Tragelemente als Unterkonstruktion der Betriebsstruktur in unterschiedlichen relativen Positionen zueinander kombinieren, wobei eine direkte Verbindung benachbarter Tragelemente nicht erforderlich ist, sodass der Kraftschluss ausschließlich über die Betriebsstruktur erfolgen kann.

Die Erfindung lässt verschiedene Ausführungsformen zu. Zur weiteren Verdeutlichung ihres Grundprinzips ist eine davon in der Zeichnung dargestellt und wird nachfolgend beschrieben.

Diese zeigt in
- Fig. 1: eine Explosionsdarstellung einer erfindungsgemäßen Plattform mit einer Betriebsstruktur, Tragelementen und mehreren Einzel-Grundpfählen;
- Fig. 2: eine perspektivische Darstellung der in Figur 1 gezeigten Plattform;
- Fig. 3: eine perspektivische Darstellung des in Figur 1 gezeigten Tragelements mit Verbindungshülsen;
- Fig. 4: eine vergrößerte perspektivische Darstellung der Verbindungshülse;
- Fig. 5: eine weitere perspektivische Darstellung der Verbindungshülse;
- Fig. 6: eine Prinzipdarstellung der Kabelführung innerhalb eines Einzel-Grundpfahls;
- Fig. 7: eine Draufsicht auf eine Kabelplattform zur Kabelführung.

Eine erfindungsgemäße Plattform 1 in einer Ausführung als Umspannplattform mit einer grouted Verbindung wird nachstehend anhand der Figuren 1 bis 7 näher beschrieben. Wie insbesondere in den Figuren 1 und 2 zu erkennen ist, umfasst die Plattform 1 insgesamt acht in den Grund eingetriebenen Einzel-Grundpfähle 2, wobei jeweils vier Einzel-Grundpfähle 2 durch ein gemeinsames Tragelement 3 fest verbunden sind. Hierzu hat das jeweilige Tragelement 3 zur Fixierung der Einzel-Grundpfähle 2 eine entsprechende Anzahl von Verbindungshülsen 4, die auch als Transition Piece bezeichnet werden und die als eine Rohr-in-Rohr-Verbindung zur Fixierung eines jeweiligen Einzel-Grundpfahls 2 ausgeführt sind.

In an sich bekannter Weise dienen die Verbindungshülsen 4 an dem Tragelement 3 zugleich der Lagekorrektur, indem die Verbindungshülse 4 ein Übermaß gegenüber dem zu fixierenden Einzel-Grundpfahl 2 besitzt und der Ringspalt zwischen der Verbindungshülse 4 und dem darin aufgenommen Einzel-Grundpfahl 2 bedarfsweise einen begrenzten Neigungsausgleich, abweichend von einer koaxialen Orientierung, gestattet. Durch eine druckfeste Füllmasse wird die eingestellte relative Position dauerhaft fixiert.

Auf den beiden Tragelementen 3 ist die auch als Topside bezeichnete Betriebsstruktur 5 aufgesetzt. Hierzu hat die Betriebsstruktur 5 mehrere nicht gezeigte Auflagen mit jeweils einem nach unten weisenden Vorsprung, welcher zur kraft- und formschlüssigen Fixierung der Betriebsstruktur 5 an dem entsprechenden Tragelement 3 dient.

Das Tragelement 3 hat eine polygonale Grundform und ist mindestens abschnittsweise als ein Hohlkörper ausgeführt mit einer weitgehend ebenen oberen Traggurtfläche 6 und einer hierzu parallel verlaufenden unteren Traggurtfläche 7, mit denen die Verbindungshülsen 4 unlösbar verbunden sind. Die Traggurtflächen 6, 7 sind durch vier in einer gemeinsamen Ebene angeordnete quaderförmige Grundelemente 8 mit rechteckigem Querschnitt gebildet, die in einem rechten Winkel verbunden sind, wobei abweichende polygonale Anordnungen für eine abweichende Anzahl von Einzel-Grundpfählen 2 bedarfsweise realisierbar sind. Die Grundelemente 8 bilden auf diese Weise eine ringförmig geschlossene Struktur mit einer zentralen Öffnung.

Wie in den Figuren 3 bis 5 zu erkennen ist, sind mehrere Ausnehmungen 9 für die nicht gezeigten Vorsprünge der Betriebsstruktur 5 jeweils koaxial zu den Verbindungshülsen 4 an dem Tragelement 3 angeordnet. Ein wesentlicher erfindungsgemäßer Aspekt besteht darin, dass der Kraftfluss infolge der vornehmlich durch die Gewichtskraft der Betriebsstruktur 5 aber auch durch dynamische äußere Lasteinwirkungen entstehenden Kräfte von der Betriebsstruktur 5 in das Tragelement 3 eingeleitet werden. Diese Lasteinwirkung kann je nach Verbindungsart verstärkend auf die Verbindung zwischen dem Tragelement 3 und den damit verbundenen Einzel-Grundpfählen 2, insbesondere auch im Übergangsbereich der Rohr-in-Rohr-Verbindung der Verbindungshülsen 4 wirken, und wird durch den jeweiligen Winkelausgleich zwischen der Verbindungshülse 4 und dem Einzel-Grundpfahl 2 noch begünstigt.

Anders als beim Stand der Technik wird die axiale Vorzugstragwirkung von Verbindung und Einzel-Grundpfählen für den Lastabtrag der Betriebsstruktur eingesetzt, womit Einsparung oder Kapazitätssteigerung einhergehen. Veränderte Belastungen, insbesondere Lastwechsel bei der von der Betriebsstruktur 5 auf das Tragelement 3 übertragenen Kraft, führen zudem auch nicht zu einer resultierenden, unerwünschten einseitigen oder asymmetrischen Krafteinwirkung auf die Einzel-Grundpfähle 2, sodass auch eine Änderung der Relativposition der Einzel-Grundpfähle 2 während der Nutzung der Plattform 1, beispielsweise durch Schrägstellungen oder Setzungen, ausgeschlossen ist.

Erfindungsgemäß wird erstmals ein biegesteifes Tragelement 3 in Kombination mit einer toleranzfähigen Verbindung zu den Einzel-Grundpfählen 2 und der Möglichkeit zur Aufnahme von vorinstallierten Mitteln zum Toleranzausgleich, beispielsweise durch Hydraulikstempel, erreicht, bei dem zugleich eine weitgehende Vorausrüstung mit Sekundärstahl (Zugangssysteme, Korrosionsschutz) und einer integrierten Verkabelung (Vorausrüstung) innerhalb der Konstruktion erreicht wird.

Bei der gezeigten Ausführungsform der Erfindung sind die Ausnehmungen 9 zusätzlich mit einer auch als Leg Mating Unit (LMU) bezeichneten Dämpfungseinrichtung 10 ausgestattet, wobei die Dämpfungseinrichtung 10 dazu bestimmt ist, beim Absenken der Betriebsstruktur 5 auf das Tragelement 3 die auftretenden Lastspitzen zu reduzieren und mögliche Beschädigungen zu vermeiden. Hierzu enthält eine Kammer 11 der Ausnehmung 9 ein nicht weiter dargestelltes rieselfähiges oder fließfähiges Druckübertragungsmedium, welches langsam aus der Kammer 11 abgelassen wird, bis die Endposition der Vorsprünge in der jeweiligen Ausnehmung 9 erreicht ist.

Darüber hinaus kann die Dämpfungseinrichtung 10 beispielsweise auch mit reibungsmindernden Kissen, beispielsweise Teflonpads, zur vereinfachten Installation mittels der an sich bekannten Montagetechnik durch Float-over und Lifting ausgestattet sein. Zwei übereinander angeordnete Arbeitsplattformen 18 dienen der Kabelterminierung.

In den Figuren 6 und 7 ist eine Kabelplattform 12 für eine Vielzahl von Seekabeln 13 gezeigt, die durch mehrere, an der Umfangsfläche des Einzel-Grundpfahls 2 in unterschiedlichen Höhen am Umfang verteilte Öffnungen 14 im bodennahen Bereich des Einzel-Grundpfahls 2 nach außen geführt sind. Die Kabelplattform 12 ist für die Zuführung und Installation der Seekabel 13 mit einer Kabeleinzugshilfe 15 ausgestattet, die entlang einer kreisförmig angeordneten, als Schiene ausgeführten Führung 16 in unterschiedliche Positionen entsprechend der vorbestimmten Anordnung des jeweiligen Seekabels 13 verfahrbar ist. Weiterhin dienen Ausgleichspunkte 17 zum Höhenausgleich bei der Installation vor der Vergroutung oder dem Betonieren.

### BEZUGSZEICHENLISTE

- 1: Plattform
- 2: Einzel-Grundpfahl
- 3: Tragelement
- 4: Verbindungshülse
- 5: Betriebsstruktur

- 6: Traggurtfläche
- 7: Traggurtfläche
- 8: Grundelement
- 9: Ausnehmung
- 10: Dämpfungseinrichtung

- 11: Kammer
- 12: Kabelplattform
- 13: Seekabel
- 14: Öffnung
- 15: Kabeleinzugshilfe

- 16: Führung
- 17: Ausgleichspunkt
- 18: Arbeitsplattform

## Patentansprüche

1. Eine mit zumindest drei Einzel-Grundpfählen (2) verbundene, insbesondere als eine Umspann- oder Konverterplattform ausgeführte Plattform (1) mit mehreren Verbindungshülsen (4) zur Verbindung eines jeweiligen Einzel-Grundpfahls (2) mit der Plattform (1), einer Betriebsstruktur (5) und mehreren, jeweils einen Vorsprung aufweisenden Auflagen an der Unterseite der Betriebsstruktur (5), **gekennzeichnet durch** ein in seiner Grundform insbesondere polygonales Tragelement (3), welches insbesondere in Eckbereichen mit zumindest einer der Verbindungshülse (4) für einen jeweiligen Einzel-Grundpfahl (2) ausgestattet ist und mit mehreren eine Ausnehmung (9) aufweisenden Aufnahmen für jeweils einen Vorsprung der Auflagen der Betriebsstruktur (5), wobei die Aufnahmen an dem Tragelement (3) derart angeordnet sind, dass der Kraftfluss infolge der Lasteinwirkung der Betriebsstruktur (5) und/oder äußerer Krafteinwirkungen auf das Tragelement (3) wirkt und mittels des Tragelements (3) auf die Verbindungshülse (4) übertragen sowie in die Einzel-Grundpfähle (2) eingeleitet wird.

2. Plattform (1) nach Anspruch 1, **dadurch gekennzeichnet, dass** das Tragelement (3) eine zumindest im Wesentlichen ebene obere Traggurtfläche (6) und eine hierzu im Wesentlichen parallele, durch Stege verbundene untere Traggurtfläche (7) aufweist.

3. Plattform (1) nach Anspruch 1 oder 2, **dadurch gekennzeichnet, dass** die Verbindungshülse (4) zumindest mit der oberen Traggurtfläche (6) und der unteren Traggurtfläche (7) verbunden sind.

4. Plattform (1) nach zumindest einem der vorhergehenden Ansprüche, **dadurch gekennzeichnet, dass** das Tragelement (3) zumindest abschnittsweise als ein Hohlkörper ausgeführt ist.

5. Plattform (1) nach zumindest einem der vorhergehenden Ansprüche, **dadurch gekennzeichnet, dass** das Tragelement (3) mehrere in einer ringförmig geschlossenen Anordnung verbundene Grundelemente (8) aufweist.

6. Plattform (1) nach Anspruch 5, **dadurch gekennzeichnet, dass** mehrere Grundelemente (8) in einer gemeinsamen Ebene angeordnet sind und eine polygonale Querschnittsform aufweisen.

7. Plattform (1) nach zumindest einem der vorhergehenden Ansprüche, **dadurch gekennzeichnet, dass** die Aufnahmen mit einer Dämpfungseinrichtung (10) ausgestattet sind.

8. Plattform (1) nach zumindest einem der vorhergehenden Ansprüche, **dadurch gekennzeichnet, dass** die Ausnehmungen (9) der Aufnahmen zumindest im Wesentlichen koaxial zu einer jeweiligen Verbindungshülse (4) angeordnet sind.

9. Plattform (1) nach zumindest einem der vorhergehenden Ansprüche, **dadurch gekennzeichnet, dass** das Tragelement (3) insbesondere innerhalb eines zwischen den äußeren Traggurtflächen (6, 7) begrenzten Innenraums vorinstallierte Anschlusselemente, insbesondere Anschlussleitungen, aufweist.

10. Plattform (1) nach zumindest einem der vorhergehenden Ansprüche, **dadurch gekennzeichnet, dass** die Verbindungshülse (4) mit einer insbesondere entlang einer Führung (16) in unterschiedlichen Positionen an einer Kabelplattform (12) nutzbaren Kabeleinzugshilfe (15) ausgestattet ist.
